# FASCICULE DE BREVET EUROPEEN

(11) **EP 0 475 886 B1**
(45) Date de publication et mention de la délivrance du brevet: **09.11.1994**
(21) Numéro de dépôt: 91810587.5
(22) Date de dépôt: 19.07.1991
(51) Int. Cl.: B65H 19/18

(54) **Procédé et dispositif d'ouverture d'une galette de papier et de raccordement d'une extrémité d'une bande de papier à une extrémité d'une autre bande de papier**
Vorrichtung und Verfahren zum Öffnen einer Papierrolle und zum Verbinden von dem Ende einer Papierbahn an das Ende einer anderen Papierbahn
Method and means for opening a paper roll and for splicing the end of a paper ribbon to the end of a second paper ribbon

(30) Priorité: 24.08.1990 CH 2750/90
(43) Date de publication de la demande: 18.03.1992
(73) Titulaire: FABRIQUES DE TABAC REUNIES S.A., 2003 Neuchâtel-Serrières (CH)
(72) Inventeur: Da Silva, Domingos, CH-2016 Cortaillod (CH); Budin, Marc, CH-2074 Marin (CH)
(74) Mandataire: Fischer, Franz Josef

(56) Documents cités:
- DE-A- 2 638 576
- US-A- 2 945 462
- US-A- 3 252 671
- US-A- 4 821 972

## Description

L'industrie de la cigarette utilise des bandes de papier afin de constituer le cylindre de papier contenant le tabac; ces bandes de papier sont fournies en galettes, constituées d'un grand nombre de spires enroulées successivement sur elles-mêmes afin de constituer un ruban de papier de grande longueur. Il en est de même pour le papier devant entourer le filtre des cigarettes, papier qui est d'un autre type que celui entourant directement le tabac de la cigarette. Vu la cadence de fabrication élevée des machines modernes, il est avantageux de trouver un procédé et un dispositif permettant de raccorder ensemble l'extrémité extérieure d'une bande de papier d'une galette pleine à l'extrémité intérieure d'une bande de papier d'une galette qui sera prochainement vide, ceci sans interrompre l'alimentation en papier de la machine située en aval et chargée de disposer le ruban de papier autour du boudin de tabac, respectivement de disposer le ruban de papier autour du filtre.

Divers procédés et dispositifs ont été proposés afin de raccorder l'extrémité extérieure d'une bande de papier en provenance d'une galette pleine à l'extrémité intérieure d'une bande de papier en provenance d'une galette quasi vide; en particulier la demande de brevet EP-A-331634 décrit un procédé et un appareil d'ouverture d'une galette faite d'une bande de papier, alors que la demande de brevet EP-A-318427 décrit un procédé et une machine d'assemblage bout à bout de bandes de papier. La dernière des demandes citées, ainsi que d'autres brevets faisant partie de l'état de la technique s'appliquent au raccordement par gaufrage de bandes du papier devant venir entourer le cylindre de tabac de cigarettes. Lorsqu'on désire raccorder ensemble deux bandes du papier devant venir entourer le filtre des cigarettes, les procédés et dispositifs selon l'art antérieur ne conviennent plus, vu les caractéristiques mécaniques particulières de ce type de papier. En effet, le papier entourant le filtre d'une cigarette a une structure et une texture différentes de celles du papier à cigarettes, avec de la colle comme liant, ce qui augmente sa rugosité et diminue sa porosité; d'autre part, si le ruban de papier venant entourer le cylindre de tabac est ensuite disposé longitudinalement par rapport audit cylindre de tabac, ce qui fait que la largeur du ruban de papier est généralement assez faible, de l'ordre de 25 mm, il n'en est pas de même pour le ruban de papier venant entourer le filtre des cigarettes où ledit ruban de papier est enroulé transversalement par rapport au filtre; la machine présentant généralement deux filtres disposés bout à bout, et les filtres pouvant être relativement longs, on peut avoir des rubans de papier nettement plus larges que précédemment, soit pouvant aller jusqu'à 70 mm. Ceci, associé à la structure particulière du papier mentionnée plus haut, ne permet pas qu'un assemblage par un simple gaufrage, selon l'art antérieur, soit utilisé pour de tels rubans, la solidité de l'assemblage par gaufrage n'étant alors pas suffisante. Il est nécessaire que dans ce cas l'assemblage soit constitué d'une forte interpénétration d'un ruban de papier dans l'autre, allant jusqu'à la perforation desdits rubans. Les essemblages sont en soi connus, voir par example US-A-2945462 et DE-A-2638576
Les autres procédés d'assemblage utilisés jusqu'alors, soit généralement des procédés de collage d'une bande de papier sur une autre, ne permettent pas un travail à cadence élevée.

Ainsi, l'objet de l'invention est de proposer un procédé et un dispositif permettant tout d'abord d'ouvrir une galette pleine, puis d'assembler l'extrémité extérieure de la bande de papier en provenance de cette galette pleine à l'extrémité intérieure d'une galette quasi vide, ce procédé et ce dispositif étant applicables à des rubans de papier devant entourer des filtres de cigarettes. Un avantage du dispositif selon l'invention est que le dispositif d'ouverture de galette et celui d'assemblage sont réunis sur la même machine, diminuant de ce fait l'encombrement nécessaire à ces équipements; d'autre part, vu les caractéristiques particulières de l'assemblage des deux rubans, assemblage particulièrement résistant à la traction d'un ruban sur l'autre, ce procédé et ce dispositif peuvent être utilisés pour l'assemblage de rubans d'autres sortes que des rubans de papier, des rubans constitués de feuilles minces en aluminium par exemple. Les caractéristiques du procédé et du dispositif ne s'opposent pas à l'assemblage de rubans de papier à cigarettes.

Les caractéristiques du procédé et du dispositif selon l'invention sont conformes aux parties caractérisantes des revendications.

Le procédé et le dispositif selon l'invention sont plus particulièrement compréhensibles à partir du dessin en annexe avec les figures où:
la figure 1 est une vue schématique de côté représentant une machine équipée du dispositif selon l'invention,
la figure 2, séparée en figures 2A, 2B, 2C et 2D, représente plusieurs étapes de fonctionnement de l'élément de saisie cylindrique,
la figure 3 est une vue d'un élément de saisie cylindrique, avec la figure 3A montrant cet élément en perspective, alors que la figure 3B est une coupe partielle dudit élément,
la figure 4 est une vue des rouleaux presseurs, avec la figure 4A montrant ces rouleaux en perspective, alors que la figure 4B est une représentation à échelle agrandie de l'interpénétration desdits rouleaux, et
la figure 5 représente le type d'assemblage par perforation d'une bande de papier sur une autre, la figure 5A étant une vue en plan alors que la figure 5B en est une coupe longitudinale.

La machine débitant le ruban de papier est représentée schématiquement à la figure 1 par son bâti 1; elle comprend en particulier un bras robotisé 10, muni d'une tête de bras 11 capable d'effectuer les déplacements des galettes 2, 2a, 2b, ainsi que ceux du support de rouleaux 14, tels que décrits plus bas. Ce bras robotisé 10, ainsi que sa tête 11 ne font pas partie de l'invention et peuvent être de n'importe quel type connu de la technique, seules certaines des opérations effectuées par ledit bras étant nouvelles. Une galette de papier 2, entraînée en rotation par un premier axe de rotation 12, dévide son ruban de papier 20 vers la machine chargée de le disposer autour du tabac, respectivement autour du filtre de cigarette, cette machine n'étant pas représentée sur la figure. Une seconde galette 2a a été prélevée par le bras robotisé, depuis une position de stockage où on distingue une troisième galette 2b en attente, et a été amenée et fixée sur un deuxième axe de rotation 13. Les galettes 2a et 2b sont pleines et leur spire extérieure est éventuellement recouverte d'une bande de protection en papier fort. Lorsque la galette 2 est quasi vide, c'est-à-dire lorsque son diamètre extérieur a atteint une valeur de consigne donnée, le processus d'ouverture de la galette pleine 2a est mis en oeuvre, tout d'abord en faisant amener, par le bras robotisé 10, le support de rouleaux 14 à proximité de la galette 2a, de telle manière que le cylindre de saisie 3 arrive tangentiellement en contact avec la circonférence extérieure de la galette 2a.

Le détail des étapes suivantes du processus d'ouverture de la galette pleine 2a est représenté à la figure 2. A la figure 2A, le cylindre de saisie 3 a été amené au contact de la galette pleine 2a, et a été pivoté afin que lorsqu'il est ouvert, comme représenté sur la figure, il soit prêt à réceptionner les brins des spires extérieures. Le détail du mécanisme d'ouverture et de fermeture du cylindre de saisie 3 sera expliqué plus loin. Un premier dispositif de coupe 4, fixé au support 14 et comportant une lame coupante 40 est actionné par un dispositif à piston 41, pour être amené contre la galette pleine 2a afin que la lame 40 coupe l'éventuelle bande de protection de papier fort entourant la galette ainsi que quelques unes des spires extérieures de ladite galette, par un mouvement transversal de ladite lame. Cette opération terminée, le dispositif de coupe 4 est éloigné de la galette. L'étape suivante du processus est visible à la figure 2B, où un dispositif de soufflage 5 a été amené directement à proximité de la coupure faite précédemment; ce dispositif de soufflage 5 est alimenté par une source d'air sous pression non représentée et comporte en particulier une pluralité de buses 50, 51, 52, graduellement orientées, qui sont actionnées séquentiellement. Ainsi la première buse 50, qui est dirigée contre la coupure faite sur la galette 2a, est actionnée en premier et soulève les extrémités coupées 21, la deuxième buse 51, soufflant selon une direction plus en retrait que la première, détache les extrémités coupées 21 et commence à les courber en direction de l'ouverture 30 du cylindre de saisie 3, alors que la troisième buse 52, dirigée encore plus en retrait que la précédente, est maintenant actionnée pour introduire les extrémités coupées 21 à l'intérieur de l'ouverture 30. Le dispositif de soufflage 5 a été décrit avec trois buses 50, 51 et 52; il est évident qu'il pourrait comporter un nombre différent de buses, voir n'en comporter qu'une seule, le dispositif étant alors pivotant selon un certain angle autour de son axe afin de soulever, détacher, courber et amener les spires coupées 21 à l'intérieur de l'ouverture 30 du cylindre de saisie 3. Le cylindre de saisie 3 est alors refermé, comme représenté à la figure 2C, la partie mobile 31 dudit cylindre venant pincer les extrémités coupées 21 contre la partie fixe 32 dudit cylindre. La figure 2D montre que le cylindre de saisie 3 a été mis en rotation, entraînant les spires coupées 21 et par conséquent la galette pleine 2a; cette rotation dure suffisamment longtemps pour enrouler toutes les spires extérieures coupées autour du cylindre de saisie 3, ainsi qu'une certaine longueur de ruban de papier en provenance de la galette 2a.

Le détail de construction et de fonctionnement de l'élément de saisie cylindrique 3 est visible à la figure 3 avec la figure 3A représentant une vue en perspective de la portion active du cylindre de saisie en position demi-ouverte, respectivement demi-fermée, alors que la figure 3B est une vue en coupe partielle du même dispositif. Comme il a été dit plus haut, le cylindre de saisie 3 est constitué de deux pièces principales: une partie mobile 31 et une partie fixe 32. La portion active de la partie fixe 32 est constituée d'un élément tubulaire cylindrique creux, dans lequel une ouverture 30 correspondant à une portion de secteur dudit élément tubulaire de 60° a été ôtée, définissant les deux faces 30a et 30b. Sur la face 30b, un certain nombre d'encoches 33 ont été creusée selon une portion de secteur de l'élément tubulaire qui est aussi de 60°, ces encoches 33 étant disposées côte à côte le long de l'axe longitudinal du cylindre 3 et séparées par des dents 34. Ainsi, la partie fixe 32 a l'allure d'une sorte de peigne cylindrique, constitué des dents 34 séparées par des encoches 33. La partie mobile 31 est constituée d'une portion de secteur de cylindre 35 de 60°, dont le diamètre extérieur correspond au diamètre intérieur de l'élément tubulaire cylindrique de la partie fixe 32; cette portion de secteur de cylindre 35 est surmontée d'un certain nombre de dents 36, chacune d'entre elles correspondant au point de vue emplacement et dimensions à une encoche 33 de la partie fixe. Le diamètre extérieur de la portion de cylindre définie par la surface extérieure des dents 36 correspond au diamètre extérieur du cylindre défini par la partie fixe 32. La portion de secteur de cylindre 35 de la partie mobile 31 est prolongée par un arbre cylindrique 37 pivotant à l'intérieur d'une cavité cylindrique 38 située en prolongement de la portion active de la partie fixe 32; ainsi, en actionnant en rotation dans un sens ou dans l'autre l'arbre cylindrique 37, on fait pivoter la partie mobile 31 qui lui est fixée, et par conséquent on fait se déplacer les dents 36 de la partie mobile 31 dans les encoches 33 de la partie fixe 32, ce mouvement ayant lieu entre deux positions extrêmes, la première étant la position ouverte où les extrémités 36a des dents 36 viennent buter contre les fonds 33a des encoches 33, les extrémités 36b des dents 36 étant alors alignées sur la face 30b correspondant aux extrémités des dents 34 de la partie fixe 32, ce qui définit l'ouverture 30 du cylindre de saisie, alors que la seconde position extrême est celle où les dents 36 ont pivoté dans les encoches 33, jusqu'à ce que les extrémités 36b desdites dents soient en contact avec la surface 30a de la partie fixe 32, respectivement aient serré les spires coupées 21 entre les extrémités 36b et la surface 30a. De cette manière, le cylindre de saisie 3 peut s'ouvrir et se fermer, de par le mouvement relatif de pivotement de la partie mobile 31 par rapport à la partie fixe 32, la surface extérieure dudit cylindre de saisie restant sensiblement cylindrique, sous réserve de l'ouverture 30 en position ouverte ainsi que des encoches 33 ainsi que de celles disposées entre les dents 36 de la partie mobile 31, le diamètre extérieur de ladite surface cylindrique restant constant pour chaque position de la partie mobile 31 relativement à la partie fixe 32. Comme mentionné plus haut, lorsque le cylindre de saisie 3 est en position fermée, pinçant les spires coupées 21, il est mis en rotation autour de son axe longitudinal, la partie mobile 31 restant en position fermée par rapport à la partie fixe 32. Les moyens utilisés tant pour actionner la partie mobile 31 par rapport à la partie fixe 32, que pour mettre en rotation l'ensemble du cylindre de saisie 3 sont conventionnels et ne sont donc pas représentés sur -le dessin. Les figures 3A et 3B représentent un cylindre de saisie 3 dont la partie fixe 32 ainsi que la partie mobile 31 comportent chacune huit dents; il est évident que le cylindre selon l'invention peut comporter n'importe quel nombre de dents, ce nombre étant principalement déterminé par la largeur du ruban de papier à saisir; de même l'angle d'ouverture et de fermeture du cylindre a été mentionné comme étant de 60°, tout autre angle donnant une ouverture 30 du cylindre de saisie suffisante, peut être adopté.

En revenant à la figure 1, la tête 11 du bras robotisé 10 va saisir le support 14 et l'amener en position basse, représentée en traitillés. En l'amenant ainsi, le cylindre de saisie 3 entraîne avec lui la première spire de papier 22 provenant de la galette 2a, et la dispose parallèlement et à faible distance du ruban de papier 20 se dévidant toujours de la galette quasi vide 2. Les vitesses de rotation du cylindre 3, ainsi que de la galette 2a sont ajustées afin que le ruban 22 reste tendu et soit dévidé à même vitesse que le ruban de papier 20 de déroulant de la galette 2. Un dispositif pneumatique, symbolisé par 6, actionne alors successivement: un deuxième dispositif de coupe 60, coupant le ruban 20 se déroulant de la galette quasi vide 2, légèrement en amont de l'endroit où sera faite la jonction entre les deux rubans 20 et 22, rapproche l'un de l'autre les deux rouleaux presseurs 70 et 71 afin qu'ils effectuent la liaison entre les deux rubans de papier 20 et 22, éloigne à nouveau ces deux rouleaux lorsqu'une certaine longueur des deux rubans 20 et 22 a été jonctionnée et finalement actionne un troisième dispositif de coupe 61 afin de couper l'extrémité de ruban 22 encore rattachée au cylindre de saisie 3. L'extrémité du ruban de papier 20 est maintenant raccordé à l'extrémité du ruban 22 et c'est la galette 2a qui alimente alors la machine placée en aval et chargée de disposer ledit ruban autour du cylindre de tabac, respectivement autour du filtre de cigarette. La succession des opérations, décrites plus haut, commandées par le dispositif pneumatique 6, s'effectue en un laps de temps très court afin que la longueur du ruban où on a une superposition des rubans 20 et 22 soit la plus faible possible.

En fin de cycle, le bras robotisé 10 ramène le support 14 en position haute, le cylindre de saisie 3 s'ouvre à nouveau, ce qui libère les extrémités libres 21 et permet à un dispositif d'élimination conventionnel, non représenté, d'éliminer les couches de papier enroulées autour du cylindre de saisie 3. Ensuite, le bras robotisé 10 saisit le reste de la galette 2 et l'élimine. Lorsque la galette 2a aura dévidé une certaine longueur de ruban de papier et aura ainsi atteint un diamètre donné, le bras robotisé 10 la déplacera afin de l'amener sur le premier axe 12 où elle continuera à se dévider, jusqu'à ce qu'elle soit quasi vide et qu'un nouveau cycle d'opérations soit commandé.

La figure 4 montre le détail de la construction du dispositif de rouleaux presseurs 7, la figure 4A représentant les deux rouleaux 70 et 71 en perspective, disposés face-à-face, alors que la figure 4B est une représentation à échelle agrandie montrant l'interpénétration des rouleaux 70 et 71 entre eux. Le premier rouleau presseur 70 est composé d'un cylindre sur lequel une pluralité de couronnes 72 cylindriques sont disposées côte-à-côte, chacune de ces couronnes étant espacée de la suivant d'un certain espacement. Chacune de ces couronnes comporte une pluralité de dents 73, de forme généralement triangulaire. Les deux côtés accessibles du triangle formé par chaque dent sont inégaux, chaque dent présentant lors de la rotation du rouleau 70 tout d'abord le plus long des côtés, selon une pente relativement faible, puis le plus court des côtés selon une pente plus abrupte. En face du rouleau 70, on trouve le second rouleau presseur 71 composé lui aussi d'un cylindre dans lequel une pluralité de gorges cylindriques 74 sont creusées côte-à-côte, chacune desdites gorges venant en face d'une couronne 72 garnie des dents 73 du premier rouleau presseur 70. Ainsi lorsque les deux rubans de papier 20 et 22 sont serrés entre les deux rouleaux 70 et 71, les deux rubans sont assemblés, la forme triangulaire asymétrique des dents 73, ainsi que leur interpénétration dans les gorges 74 amenant les deux rubans de papier à se déchirer en face de chaque dent 73 et à constituer un assemblage comme décrit ci-dessous.

A la figure 5, on a une représentation selon deux vues de l'assemblage des deux rubans 20 et 22. La figure 5A est une vue en plan de l'assemblage, le ruban 22 coupé à son extrémité 22a étant superposé au ruban 20 coupé à son extrémité 20a. Ces deux extrémités de rubans 20a et 22a sont inclinées vu que la coupe s'est faite alors que les deux rubans 20 et 22 étaient en mouvement. La partie centrale de la partie superposée est constituée d'une pluralité d'encoches 23, rangées en un nombre de colonnes équivalent au nombre de couronnes 72 supportant les dents triangulaires 73 du rouleau 70, et selon un certain nombre de lignes qui est fonction de la durée d'application des rouleaux 70 et 71 l'un contre l'autre. La figure 5B qui est une coupe de la figure précédente selon une ligne B-B montre bien que les deux rubans de papier 20 et 22 ont été perforés et que chaque encoche est constituée de deux languettes de papier repliées; ce type d'assemblage selon l'invention, qui diffère essentiellement de l'état de la technique où on a simplement un gaufrage de deux rubans superposés, sans perforation desdits rubans, est possible grâce à la conformation particulière des deux rouleaux presseurs 70 et 71 ainsi que des dents 73, selon l'invention. On remarque sur la figure 5B, qu'une traction longitudinale d'un ruban sur l'autre ne peut les détacher, mais au contraire les fait s'interpénétrer encore d'avantage. La figure 5A représente les encoches 23 rangées en un certain nombre de lignes rectilignes; cette disposition provient du fait que les dents 73 sur chaque couronne 72 sont alignées entre elles, il est tout à fait possible de prévoir un décalage des dents entre chaque couronne, de manière à avoir par exemple une disposition en quinconce des encoches 23.

Ainsi, par le procédé et le dispositif selon l'invention, il est possible, sur une seule machine, de présenter une galette pleine, de l'ouvrir, de prélever la bande de papier de fermeture ainsi que quelques spires extérieures de ladite galette pleine, de raccorder l'extrémité extérieure de la bande de papier en provenance de la galette pleine à l'extrémité intérieure d'une galette quasi vide et d'éliminer ladite bobine quasi vide, ceci sans interrompre l'alimentation en papier de la machine placée en aval. Le procédé et le dispositif selon l'invention, et tout particulièrement le dispositif de rouleaux presseurs, ont été spécialement développés pour le raccordement de deux bandes de papier devant venir entourer des filtres de cigarettes; vu les caractéristiques et la solidité de la jonction où les deux bandes de papier sont interpénétrées jusqu'à la perforation, ce type de raccordement peut être utilisé pour le raccordement d'autres types de bandes, que ce soit des bandes de papier d'une autre composition ou même de bandes constituées de minces feuilles d'aluminium, et ceci pour des bandes de n'importe quelle largeur.

## Revendications

1. Procédé d'ouverture d'une galette pleine (2a) constituée d'une bande de papier ou de minces feuilles d'aluminium enroulée sur elen spires successives, et de raccordement de l'extrémité extérieure de la bande de papier (22) ou de minces feuilles d'aluminium de ladite galette pleine à une extrémité intérieure d'une bande de papier (20) ou de minces feuilles d'aluminium d'une galette quasi vide (2) en rotation autour d'un premier axe de rotation (12),
caractérisé par les étapes suivantes:
1° un premier dispositif de coupe (4) est actionné afin de couper un certain nombre de spires extérieures de la galette pleine, selon une ligne parallèle à l'axe du second axe de rotation,
2° un élément de saisie cylindrique (3) dont l'axe est parallèle à celui dudit premier axe de rotation, est amené en contact tangentiel par sa surface cylindrique extérieure contre la surface cylindrique extérieure de ladite galette pleine, une ouverture de saisie (30) dudit élément de saisie étant ouverte afin de recevoir une extrémité des spires coupées (21), puis ladite ouverture est refermée afin de pincer ladite extrémité des spires coupées, ledit élément de saisie étant mis en rotation afin d'enrouler l'ensemble des spires coupées ainsi que quelques unes des spires extérieures de ladite galette pleine, ceci mettant ladite galette pleine en rotation,
3° ledit élément de saisie en rotation est translaté, pour être amené à proximité de la bande de papier de la galette quasi vide, de telle manière que la bande de la galette pleine se déroule à proximité, parallèlement et à la même vitesse que la bande de la galette quasi vide,
4° on actionne successivement: un deuxième dispositif de coupe (60), afin de couper la partie de la bande de papier ou de minces feuilles d'aluminium rattachée à la galette quasi vide, puis un dispositif à rouleaux presseurs (7), afin de fixer la bande de papier ou de minces feuilles d'aluminium en provenance de la galette pleine à la bande de papier ou de minces feuilles d'aluminium en provenance de la galette quasi vide, puis un troisième dispositif de coupe (61), afin de couper la partie de la bande de papier ou de minces feuilles d'aluminium rattachée audit dispositif de saisie.

2. Procédé selon la revendication 1, caractérisé en ce que la succession desdites étapes est automatisée, lesdites étapes se succédant sans interrompre le déroulement de la bande de papier ou de minces feuilles d'aluminium.

3. Procédé selon les revendications 1 ou 2, caractérisé en ce qu'il s'applique à l'ouverture de galettes et au raccordement de rubans de papier venant entourer des filtres de cigarettes.

4. Dispositif pour la mise en application du procédé selon la revendication 1, comprenant:
1° un premier axe de rotation (12) supportant une galette de papier (2) ou de minces feuilles d'aluminium en déroulement,
2° un second axe de rotation (13), parallèle audit premier axe de rotation et supportant une galette pleine (2a) ou en déroulement,
3° un premier dispositif de coupe (4) apte à effectuer une coupe d'un certain nombre de spires extérieures de la galette pleine, selon une ligne parallèle audit second axe de rotation,
4° des moyens de bras robotisés (10,11) chargés d'amener une galette pleine (2b) sur ledit second axe de rotation, de retirer ladite galette quasi vide dudit premier axe de rotation,
caractérisé en ce qu'il comprend en outre:
5° un élément de saisie cylindrique (3), comportant une portion de saisie (30),
6° un dispositif de soufflage (5) à buses inclinées (50,51,52), coopérant avec ledit élément de saisie et apte à séparer lesdites spires extérieures coupées (21) sur ladite galette pleine et à les introduire à l'intérieur de l'élément de saisie,
7° des moyens de bras robotisés (10,11) aptes à déplacer ledit élément de saisie pour l'amener à proximité de la bande de papier (20) ou de minces feuilles d'aluminium de la galette quasi vide, et à retirer la galette en déroulement dudit second axe de rotation pour l'amener sur ledit premier axe de rotation,
8° un second dispositif de coupe (60) apte à couper la partie de la bande rattachée à ladite galette quasi vide,
9° un dispositif à rouleaux presseurs (7) apte à assembler la bande de papier ou de minces feuilles d'aluminium en provenance de la galette pleine (22) à la bande de papier (20) ou de minces feuilles d'aluminium en provenance de la galette quasi vide,
10° un troisième dispositif de coupe (61) apte à couper la partie de la bande rattachée audit dispositif de saisie en amont dudit assemblage,
11° des moyens de retrait des spires de papier ou de minces feuilles d'aluminium enroulées autour dudit dispositif de saisie,
12° des moyens de conduite automatique du processus.

5. Dispositif selon la rev. 4 dans lequel l'elément de saisie cylindrique (3), est caractérisé en ce qu'il comprend une portion de saisie en forme de mâchoire selon une forme de portion de cylindre (31), de diamètre extérieur identique à celui dudit élément de saisie, et en ce que ladite portion de saisie est apte à s'ouvrir par pivotement de ladite portion de saisie autour de l'axe longitudinal dudit élément de saisie afin de créer une cavité (30) en forme de secteur de cylindre apte à recevoir un certain nombre d'extrémités de spires extérieures coupées de la galette pleine, ladite portion de saisie étant apte à se refermer selon un mouvement opposé à son mouvement d'ouverture, afin de pincer lesdites extrémités de spires et en ce que ledit élément de saisie peut être mis en rotation autour de son axe longitudinal.

6. Dispositif selon la rev. 4 dans lequel l'elément de saisie cylindrique, est caractérisé en ce qu'il comprend en outre des moyens de retrait des spires enroulées autour dudit élément de saisie, aptes à retirer lesdites spires lorsque ladite portion de saisie est ouverte.

7. Dispositif selon la rev. 4 dans lequel le disposotif de soufflage (5), est caractérisé en ce qu'il comprend une pluralité de buses inclinées (50,51,52) selon des angles différents, mises successivement en action afin de replier les extrémités de bandes de papier ou de minces feuilles d'aluminium coupées de la galette pleine et de les introduire dans la cavité de l'élément de saisie.

8. Disposotif selon la rev. 4 dans lequel le disposotif à rouleaux presseurs (7) est caractérisé en ce qu'il comprend un premier rouleau cylindrique (71) comportant une pluralité de gorges cylindriques (74), régulièrement espacées et disposées parallèlement entre elles, et un second rouleau cylindrique (70) comportant une pluralité d'anneaux cylindriques (72), régulièrement espacés et disposés parallèlement entre eux, chacun desdits anneaux étant disposé en face d'une desdites gorges cylindriques dudit premier rouleau, et en ce que chacun desdits anneaux comporte une pluralité de dents de forme triangulaires (73), régulièrement espacées sur les pourtours desdits anneaux.

## Claims

1. Method of opening a fresh reel (2a) of a web of paper or of aluminium foil wound in successive turns thereon and of connecting the leading end of the web of paper (22) or of aluminium foil of said fresh reel to the trailing end of a web of paper (20) or of aluminium foil of an expiring reel (2) rotating on a first rotating shaft (12), characterized by the following steps:
first, actuating first cutting device (4) in order to cut a plurality of outer turns of the fresh reel along a line parallel to the axis of a second rotating shaft,
second, bringing the cylindrical outside surface of a cylindrical seizing element (3), the axis of which is parallel to that of the first rotating shaft, into tangential contact with the cylindrical outside surface of said fresh reel, a gripping aperture (30) of said seizing element being opened in order to receive an end of cut turns (21), then said aperture is closed again in order to grip said end of the cut turns, said seizing element being set in rotation in order to wind up the group of cut turns and a few of the outer turns of said fresh reel, thereby also setting the fresh reel in rotation,
third, the rotating seizing element is translated in order to bring it close to the web of paper of the expiring reel in such a way that the web of the fresh reel unwinds in proximity to, parallel to, and at the same speed as the web of the expiring reel,
fourth, actuating successively: a second cutting device (60) to cut the portion of the paper web or of aluminium foil attached to the expiring reel, then a pressing roller device (7) in order to fix the web of paper or of aluminium foil coming from the fresh reel to the web of paper or of aluminium foil coming from the expiring reel, then a third cutting device (61) to cut the part of the web of paper or of aluminium foil attached to the seizing device.

2. Method according to claim 1, characterized in that the sequence of said steps is automated, said steps being carried out without interrupting the unwinding of the web of paper or of aluminium foil.

3. Method according to claims 1 or 2, characterized in that it is applied to the opening of reels and the splicing of strips of paper intended to encircle cigarette filters.

4. Device for applying the method according to claim 1, comprising:
first, a first rotating shaft (12) supporting an unwinding reel of paper (2) or of aluminium foil,
second, a second rotating shaft (13), parallel to said first rotating shaft and supporting a fresh reel (2a) or one unwinding,
third, a first cutting device (4) capable of cutting a certain number of outer turns of the fresh reel according to a line parallel to said second rotating shaft,
fourth, robot arm means (10, 11) for bringing a fresh reel (2b) onto the second rotating shaft, for withdrawing said expiring reel from said first rotating shaft,
characterized in that it comprises in addition:
fifth, a cylindrical seizing element (3) including a gripping portion (30),
sixth, a blower device (5) having inclined nozzles (50, 51, 52), cooperating with said seizing element and capable of separating the severed outer turns (21) on said fresh reel and introducing them into the seizing element,
seventh, robot arm means (10, 11) capable of displacing said seizing element to bring it into proximity with the web of paper (20) or of aluminium foil of the expiring reel, and of withdrawing the unwinding reel from the second rotating shaft to bring it onto said first rotating shaft,
eighth, a second cutting device (60) capable of cutting the part of the web attached to the expiring reel,
ninth, a pressing roller device (7) capable of splicing the web of paper or of aluminium foil coming from the fresh reel (22) to the web of paper of of aluminium foil coming from the expiring reel,
tenth, a third cutting device (61) capable of cutting the portion of the web attached to said seizing element upstream from the splice,
eleventh, means for withdrawing turns of paper or of aluminium foil wound around said seizing element,
twelfth, means for automatically guiding the process.

5. Device according to claim 4 in which the cylindrical seizing element (3) is characterized in that it includes a jaw-like gripping portion of cylindrical segment shape (31) having an outside diameter identical to that of said seizing element, said gripping portion and in that said gripping portion is capable of being opened by pivoting of said gripping portion about the longitudinal axis of said seizing element in order to create a cavity (30) in the form of the sector of a cylinder capable of receiving a certain number of ends of outer cuts from the fresh reel, said gripping portion being able to close itself again according to a movement opposite to its opening movement in order to grip the said ends of the cuts and in that said gripping element can be set in rotation about its longitudinal axis.

6. Device according to claim 4 in which the cylindrical seizing element is characterized in that it includes in addition means for withdrawing turns of paper wound about said element, capable of removing said turns when said gripping portion is open.

7. Device according to claim 4 in which the blower device (5) is characterized in that it includes a plurality of said nozzles (50, 51, 52) inclined at differing angles and means for actuating said nozzles in succession in order to fold up the ends of the web of paper or of aluminium foil cut from the fresh reel and to introduce them into the cavity of the seizing element.

8. Device according to claim 4 in which the pressing roller device (7) is characterized in that it comprises a first cylindrical roller (71) having a plurality of regularly spaced, parallel cylindrical grooves (74), and a second cylindrical roller (70) having a plurality of regularly spaced, parallel cylindrical rings (72), each of said rings being disposed opposite one of said grooves of said first roller, and in that each of said rings bears a plurality of triangular teeth (73) disposed at regular intervals along the circumference thereof.

## Patentansprüche

1. Verfahren zum Oeffnen einer vollen Rolle (2a), bestehend aus einem Papierband oder dünner Aluminiumfolie, die auf diese in fortlaufenden Windungen aufgerollt sind, und zum Verbinden des äusseren Endes des Papierbandes (22) oder der dünnen Aluminiumfolie der genannten vollen Rolle mit einem inneren Ende eines Papierbandes (20) oder einer dünnen Aluminiumfolie einer quasi leeren Rolle (2), welche um eine erste Rotationsachse (12) rotiert,
gekennzeichnet durch die folgenden Schritte:
1° eine erste Schneidvorrichtung (4) wird betätigt, um eine gewisse Anzahl von äusseren Windungen der vollen Rolle entlang einer Linie, die parallel zur Achse der zweiten Rotationsachse ist, zu schneiden,
2° ein zylindrisches Greifelement (3), dessen Achse parallel zur genannten ersten Rotationsachse ist, ist mit seiner zylindrischen äusseren Oberfläche in tangentiellem Kontakt mit der zylindrischen äusseren Oberfläche der genannten vollen Rolle, eine Greiföffnung (30) des genannten Greifelementes ist geöffnet, um ein Ende der geschnittenen Windungen (21) aufnehmen zu können, dann wird die Oeffnung wieder geschlossen, damit die genannten Enden der geschnittenen Windungen eingeklemmt werden, das genannte Greifelement wird in Rotation versetzt, damit die Menge der geschnittenen Windungen sowie einige der äusseren Windungen der genannten vollen Rolle aufgerollt werden, was die genannte volle Rolle in Rotation versetzt,
3° das genannte rotierende Greifelement wird verschoben, um in die Nähe des Papierbandes der quasi leeren Rolle zu gelangen, derart dass das Band der vollen Rolle sich parallel, mit der gleichen Geschwindigkeit und in der Nähe des Bandes der quasi leeren Rolle abrollt,
4° nachfolgend wird eine zweite Schneidvorrichtung (60) betätigt, um den Teil des Papierbandes oder der dünnen Aluminiumfolie, der mit der quasi leeren Rolle verbunden ist, zu schneiden, wonach eine Vorrichtung mit Pressrollen (7) zum Befestigen des Papierbandes oder der dünnen Aluminiumfolie aus der vollen Rolle am Papierband oder an der dünnen Aluminiumfolie aus der quasi leeren Rolle betätigt wird, und danach eine dritte Schneidvorrichtung (61) betätigt wird, um den Teil des Papierbandes oder der dünnen Aluminiumfolie zu schneiden, das in der genannten Greifvorrichtung gehalten ist.

2. Verfahren nach Anspruch 1, dadurch gekennzeichnet, dass der Ablauf der genannten Schritte automatisiert ist, so dass die Schritte sich folgen, ohne dass das Abrollen des Papierbandes oder der dünnen Aluminiumfolie unterbrochen werden muss.

3. Verfahren nach Anspruch 1 oder 2, dadurch gekennzeichnet, dass es sich auf das Oeffnen von Rollen und das Verbinden von Papierband zum Umwickeln von Zigarettenfilter bezieht.

4. Vorrichtung zur Durchführung des Verfahrens nach Anspruch 1, enthaltend:
1° eine erste Rotationsachse (12) zum Tragen einer Rolle (2) aus Papier oder dünner Aluminiumfolie zum Abrollen;
2° eine zweite Rotationsachse (13), die parallel zur genannten ersten Rotationsachse angeordnet ist und eine volle Rolle (2a) oder eine abrollende trägt;
3° eine erste Schneidvorrichtung (4), mit welcher ein Schnitt durch eine gewisse Anzahl von äusseren Windungen der vollen Rolle ausführbar ist, entlang einer Linie, die parallel zur genannten zweiten Rotationsachse ist;
4° roboterisierte Armmittel (10, 11), mit welchen eine volle Rolle (2b) auf die genannte zweite Achse bringbar ist, und die genannte quasi leere Rolle von der genannten ersten Achse wegnehmbar ist,
dadurch gekennzeichnet, dass ausserdem enthalten ist:
5° ein zylindrisches Greifelement (3), das einen Greifteil (30) umfasst,
6° eine Blasvorrichtung (5) mit geneigten Düsen (50, 51, 52),welche mit dem genannten Greifelement zusammenwirken und fähig sind, die genannten äusseren geschnittenen Windungen (21) auf der genannten vollen Rolle anzuheben und sie in das Innere der Greifelemente einzuführen,
7° roboterisierte Armmittel (10, 11), mit welchen das genannte Greifelement verschiebbar ist, um es in die Nähe des Papierbandes (20) oder der dünnen Aluminiumfolie der quasi leeren Rolle zu bringen, und um die Rolle während des Abwickelns von der genannten zweiten Rotationsachse abzunehmen und sie auf die genannte erste Rotationsachse zu bringen,
8° eine zweite Schneidvorrichtung (60), welche fähig ist, das mit der quasi leeren Rolle verbundene Band zu schneiden,
9° eine Vorrichtung mit Pressrollen (7), welche fähig ist, das Papierband oder die dünne Aluminiumfolie, ausgehend von der vollen Rolle (22), mit dem Papierband (20) oder der dünnen Aluminiumfolie, ausgehend von der quasi leeren Rolle, zu verbinden,
10° eine dritte Schneidvorrichtung (61), welche fähig ist, den Teil des Bandes zu schneiden, der mit der genannten Greifvorrichtung verbunden ist, in Laufrichtung gesehen vor dieser Vorrichtung,
11° Mittel zum Abziehen der Windungen von Papier oder dünner Aluminiumfolie, die auf der genannten Greifvorrichtung aufgewickelt sind,
12° Mittel zur automatischen Führung des Verfahrens.

5. Vorrichtung nach Anspruch 4, in welcher das zylindrische Greifelement (3) dadurch gekennzeichnet ist, dass es einen backenförmigen Greifteil umfasst, gemäss einer Form eines Teils des Zylinders (31), mit gleichem äusseren Durchmesser, dass der genannte Greifteil sich öffnen kann, indem der genannte Greitteil um die Längsachse des genannten Greifelementes drehbar ist um eine Vertiefung (30) zu schaffen, die die Form eines Zylindersektors hat und fähig ist, eine gewisse Anzahl von äusseren Windungsenden der vollen Rolle aufzunehmen, dass sich der genannte Greifteil schliessen kann, wobei diese Bewegung der Oeffnungsbewegung entgegengerichtet ist, um die genannten Windungsenden zu klemmen, und dass das genannte Greifelement um seine Längsachse in Rotation versetzt werden kann.

6. Vorrichtung nach Anspruch 4, in welcher das zylindrische Greifelement dadurch gekennzeichnet ist, dass es ausserdem Mittel zum Abziehen der auf dem Greifelement aufgewickelten Windungen aufweist, die fähig sind, die genannten Wicklungen abzuziehen, während der genannte Greiffeil geöffnet ist.

7. Vorrichtung nach Anspruch 4, in welcher die Blasvorrichtung (5) dadurch gekennzeichnet ist, dass sie eine Mehrzahl von mit unterschiedlichen Winkeln geneigten Düsen (50, 51, 52) umfasst, die aufeinanderfolgend aktiviert werden um die geschnittenen Enden der Papierbänder oder der dünnen Aluminiumfolien der vollen Rolle zu biegen und sie in die Vertiefung des Greifelementes einzuführen.

8. Vorrichtung nach Anspruch 4, in welcher die Vorrichtung mit den Pressrollen (7) dadurch gekennzeichnet ist, dass sie eine erste zylindrische Rolle (71) aufweist, welche eine Mehrzahl von umlaufenden Rillen (74) umfasst, die parallel zueinander und in regelmässigem Abstand voneinander angebracht sind, dass eine zweite zylindrische Rolle (70) eine Mehrzahl von umlaufenden Ringen (72) umfasst, die parallel zueinander und in regelmässigem Abstand voneinander angeordnet sind, wobei jeder der genannten Ringe einer Rille des genannten ersten Zylinders gegenüberliegend angeordnet ist, und dass jeder der genannten Ringe eine Mehrzahl von dreieckförmigen Zähnen (73) aufweist, die regelmässig über den Umfang der genannten Ringe angeordnet sind.
